# EUROPÄISCHE PATENTSCHRIFT

(11) **EP 3 361 490 B1**
(45) Veröffentlichungstag und Bekanntmachung des Hinweises auf die Patenterteilung: **27.03.2019**
(21) Anmeldenummer: 18153035.3
(22) Anmeldetag: 23.01.2018
(51) Int. Cl.: H01H 33/00, H01H 33/02, H01H 3/42

(54) **EINSEITIG BETÄTIGBARER SCHALTER MIT MITTENABGRIFF UND T-FÖRMIGER MAST MIT EINEM SOLCHEN SCHALTER**
SWITCH WHICH CAN BE ACTUATED ON ONE SIDE WITH CENTRAL CONTACT AND T-SHAPED MAST WITH SUCH A SWITCH
INTERRUPTEUR ACTIONNABLE UNILATÉRAL À MANCHE CENTRALE ET MÂT EN FORME DE T POURVU D'UN TEL INTERRUPTEUR

(30) Priorität: 10.02.2017 DE 102017001272
(43) Veröffentlichungstag der Anmeldung: 15.08.2018
(73) Patentinhaber: Pfalzwerke AG, 67061 Ludwigshafen (DE)
(72) Erfinder: Anton, Volker, 67482 Venningen (DE); Aulenbacher, Torsten, 66606 St. Wendel (DE); Schmelzer, Marco, 66606 St. Wendel (DE); Wendel, Jürgen, 67294 Stetten (DE)
(74) Vertreter: Kesselhut, Wolf

(56) Entgegenhaltungen:
- US-A- 5 023 415
- US-B1- 7 026 558
- ABB: "Double Sectos NXBD Switch Disconnector For Overhead Networks", , 1. Juli 2011 (2011-07-01), Seiten 1-4, XP055483734, Xiamen Fujian, China Gefunden im Internet: URL:https://library.e.abb.com/public/79355 ecc6bf8dbd048257a7f004796a1/NXBD11GB2011_7 _1.pdf [gefunden am 2018-06-13]

## Beschreibung

Die Erfindung betrifft einen einseitig betätigbaren Schalter mit Mittenabgriff sowie einen T-förmigen Masten mit einem solchen Schalter gemäß dem Oberbegriff von Anspruch 1 und 7.

Ein solcher Schalter ist bekannt aus ABB: "Double Sectos NXBD Switch Disconnector For Overhead Networks".

Auf dem Gebiet der Verteilung von elektrischem Strom ist es bekannt, elektrischen Strom oberirdisch über Überlandleitungen zu führen, die im Abstand zum Erdboden an T-förmigen oder auch H-förmigen Masten aufgenommen sind.

Um für den Fall einer Störung, beispielsweise bei einem elektrischen Kurzschluss oder einer Leitungsunterbrechung in einem durch eine elektrische Mittelspannungsleitung versorgten Gebiet die Möglichkeit zu haben, die Stromzufuhr zu diesem Gebiet lokal zu unterbrechen, ist es aus dem Stand der Technik bekannt, an den Masten elektrische Schalter vorzusehen, mit welchen z. B. die von einem Kraftwerk her kommenden Leitungen von den zu einem Stadtteil oder einem sonstigen Bereich führenden Leitungen elektrisch getrennt werden können, sodass letztere für Arbeiten an den Leitungen stromlos geschaltet werden können. Hierbei werden unter anderem elektrische Schalter mit einem Mittenabgriff eingesetzt, die neben den eingangsseitigen Anschlusskontakten, an die den Strom zuführenden Leitungen angeschlossen sind, und den ausgangsseitigen Anschlusskontakten, an die die Leitungen zu den Verbrauchern angeschlossen sind, zusätzlich weitere ausgangsseitige Anschlusskontakte besitzen, über welchen ein zusätzlicher Verbraucher, beispielsweise eine Industrieanlage oder ein Stadtteil etc., auch dann noch mit elektrischem Strom versorgt werden kann, wenn die an den ersten ausgangsseitigen Anschlusskontakten angeschlossenen Versorgungsleitungen stromlos geschaltet sind. Entsprechendes gilt für den Anschluss von lokalen Stromerzeugern, wie z.B. Solarfarmen oder Windkraftparks.

Die zu diesem Zwecke eingesetzten bekannten Schalter besitzen ein Gehäuse, in welchem erste und zweite elektrische Schaltelemente über eine jeweils zugehörige erste oder zweite Schaltwelle unabhängig voneinander geschaltet werden können, um zwischen den eingangsseitigen elektrischen Anschlusskontakten und den ausgangsseitigen elektrischen Anschlusskontakten und den ausgangsseitigen Anschlusskontakten für den sogenannten Mittenabgriff eine elektrisch leitende Verbindung herzustellen.

Bei den zuvor beschriebenen Schaltern des Standes der Technik, wie z.B. den unter der Bezeichnung "NXBD" auf dem Markt erhältlichen Schaltern, ergibt sich hierbei das Problem, dass die erste und die zweite Schaltwelle zum Betätigen der jeweiligen elektrischen Schaltelemente im Inneren des Gehäuses auf einander gegenüberliegenden Seiten des Gehäuses aus diesem heraus geführt sind. Dies führt dazu, dass bei den Schaltern, die beispielsweise eine Gehäusebreite von ca. 1,2 m besitzen, die Schubgestänge, über die die Schaltwellen über jeweilige Schwenkhebel vom Boden aus verdreht werden können, ebenfalls einen lichten Abstand von ca. 1,2 bis 1,5 m zueinander aufweisen. Hierdurch lassen sich diese bekannten Schalter bisher nur an H-förmigen Masten einsetzen, deren vertikale Mastkörper einen entsprechenden Abstand von ca. 1,2 m bis 1,5 m oder auch mehr besitzen. Allerdings sind derartige H-förmige Masten vergleichsweise teuer, da insgesamt 2 vertikale Mastkörper samt Fundament installiert werden müssen, um die Schalter überhaupt einsetzen zu können.

Eine Montage an den heutzutage in erster Linie eingesetzten, gegenüber H-förmigen Masten erheblich kostengünstigeren T-förmigen Mittelspannungsmasten, wie insbesondere den bekannten T-förmigen Gittermasten, ist hingegen mit den bisherigen Schaltern nicht möglich, da die vom Boden aus zu betätigenden Schubgestänge in einem Abstand von ca. 1,5 m voneinander angeordnet wären, und demgemäß eines der Schubgestänge frei hängend unter dem Ausleger positioniert wäre.

Demgemäß ist es die Aufgabe der vorliegenden Erfindung, einen elektrischen Schalter mit einem Mittenabgriff zu schaffen, welcher sich von lediglich einer Seite aus mittels zweier angeordneter Schubgestänge betätigen lässt.

Diese Aufgabe wird erfindungsgemäß durch einen Schalter mit den Merkmalen von Anspruch 1 gelöst.

Eine weitere Aufgabe der Erfindung besteht darin, einen T-förmigen Masten zu schaffen, an dem ein Schalter mit Mittenabgriff angeordnet ist, welcher sich über zwei Schubgestänge von einer Seite aus bedienen lässt.

Diese Aufgabe wird erfindungsgemäß durch die Merkmale von Anspruch 7 gelöst.

Weitere Merkmale der Erfindung sind in den Unteransprüchen enthalten.

Durch die Erfindung ergibt sich der Vorteil, dass bestehende T-förmige Mittelspannungsmasten in kostengünstiger Weise mit einem elektrischen Schalter nachgerüstet werden können, welcher einen elektrischen Mittenabgriff hat, um z.B. Industrieanlagen oder auch Stadtteile oder Solarfarmen lokal an eine Hauptstromversorgungsleitung anzuschließen oder im Falle einer Störung oder auszuführender Arbeiten von dieser zu trennen.

Die Erfindung wird nachfolgend mit Bezug auf die Zeichnungen anhand von bevorzugten Ausführungsformen beschrieben.

In den Zeichnungen zeigen:
- Fig. 1: schematische Frontansicht eines Masten mit einem Ausleger und erfindungsgemäßen Antrieb des elektrischen Schalters mit Befestigung des Schalters am Ausleger,
- Fig. 2: eine seitliche Ansicht des Masten von Fig. 1,
- Fig. 3: eine vergrößerte schematische Darstellung des erfindungsgemäßen Schalterantriebes des elektrischen Schalters mit Mittenabgriff, und
- Fig. 4: eine schematische Schaltungsdarstellung des Schalters mit den im Inneren des Gehäuses angeordneten elektrischen Schaltelementen,
- Fig. 5: schematische Frontansicht eines Masten mit einem Ausleger und erfindungsgemäßen Antrieb des elektrischen Schalters mit Befestigung des Schalters am Querträger.

Wie in den Figuren 3 und 4 gezeigt ist, umfasst ein elektrischer Schalter 2 zum Schalten von elektrischen Spannungen im Bereich von z.B. 5 kV bis 35 kV oder auch mehr ein Gehäuse 6, in dem erste elektrische Schaltelemente 2a aufgenommen sind. Die ersten elektrischen Schaltelemente 2a werden über eine erste Schaltwelle 8a betätigt, die an einer ersten Seite 6a des Gehäuses 6 aus diesem herausgeführt ist. An der ersten Schaltwelle 8a ist ein erster Schwenkhebel 10a befestigt, über welchen die erste Schaltwelle 8a aus einer ersten geöffneten Schaltstellung in eine zweite geschlossene Schaltstellung verdreht werden kann, in der die ersten elektrischen Schaltelemente 2a eine elektrisch leitende Verbindung zwischen einem elektrischen eingangsseitigen Anschlusskontakt 12 und einem elektrischen Anschlusskontakt 14 für den Mittenabgriff des Schalter 2 herstellen.

Wie der Darstellung von Figur 4 weiterhin entnommen werden kann, sind im Gehäuse 6 weiterhin zweite elektrische Schaltelemente 2b angeordnet, die über eine zweite Schaltwelle 8b betätigt werden, die an einer zweiten Seite 6b des Gehäuses 6 aus diesem herausgeführt ist, welche der ersten Seite 6a gegenüber liegt. An der zweiten Schaltwelle 8b ist ein zweiter Schwenkhebel 10b drehfest aufgenommen, über den die zweite Schaltwelle 8b aus einer in Fig. 4 gezeigten ersten geöffneten Schaltstellung in eine zweite geschlossene Schaltstellung verdreht werden kann, in der die zweiten elektrischen Schaltelemente 2b eine elektrisch leitende Verbindung zwischen dem elektrischen Anschlusskontakt 14 für den Mittenabgriff und einem dritten ausgangsseitigen elektrischen Anschlusskontakt 16 des Schalter 2 herstellen.

Die elektrischen Schaltelemente 2a und 2b können entweder bekannte elektrische Kontakte sein, die in einer Schutzgasatmosphäre angeordnet sind, oder auch Halbleiterbauelemente, die in dem nach außen hin gegen Mittelspannung isolierten Gehäuse 6 aufgenommen sind.

Um die erste Schaltwelle 8a zum Schließen oder Öffnen der elektrischen Leitungsverbindung zwischen den Anschlusskontakten 12 und 14 zu verdrehen, ist der erste Schwenkhebel 10a gelenkig mit einem ersten Schubgestänge 18a gekoppelt, welches sich vorzugsweise bis zum Boden herab erstreckt und im unteren Teil des Masts 4 über einen ersten Handhebel 19a betätigt werden kann, wie dies schematisch in Fig. 1 und 2 angedeutet ist.

Wie den Darstellungen der Figuren 1-3 weiterhin entnommen werden kann, ist am Gehäuse 6 eine Querwelle 20 vorgesehen, die oberhalb des Gehäuses 6 in zwei beabstandet zueinander angeordneten Halteblechen 26a, 26b drehbar gelagert ist. Die Querwelle 20 erstreckt sich gemäß der Darstellung von Fig. 1 und 2 über die Breite des beispielsweise 1,2 bis 1,5 m breiten Gehäuses 6 hinweg von der ersten Seite 6a aus zur zweiten Seite 6b desselben. An der Querwelle 20, vorzugsweise am freien Ende derselben, ist an der ersten Seite des Gehäuses 6a ein erster Hebelarm 22a drehfest befestigt, welcher drehgelenkig mit einem zum Boden geführten zweiten Schubgestänge 18b gekoppelt ist, das drehgelenkig mit dem zweiten Hebelarm 22b gekoppelt ist über einen zweiten Handhebel 19b betätigt werden kann. Durch Umlegen des zweiten Handhebels 19b lässt sich der zweite Hebelarm 22b in Aufwärts- und Abwärtsrichtung bewegen, und hierdurch die Querwelle 20 vor und zurück drehen.

An der Querwelle 20, vorzugsweise an deren freiem Wellenende, ist auf der zweiten Seite 6b des Gehäuses 6 ein zweiter Hebelarm 22b drehfest befestigt, der über eine mechanische Koppelstange 24 drehgelenkig mit dem zweiten Schwenkhebel 10b verbunden ist, um die bei einer Bewegung des zweiten Schubgestänges 18b erzeugte Drehbewegung der Querwelle 20 über die Koppelstange 24 und den zweiten Schwenkhebel 10b auf die zweite Schaltwelle 8b zu übertragen.

Hierdurch wird es ermöglicht, sowohl das erste, als auch das zweite Schubgestänge gemeinsam auf der ersten Seite des Gehäuses 6 anzuordnen und im Wesentlichen parallel zueinander zwischen dem Gehäuse 6 und dem Mastkörper 4b oder, wie gezeigt, innerhalb des Mastkörpers 4b zu den im Bodenbereich angeordneten Handhebeln 19a und 19b zu führen, wie dies in den Figuren 1 und 2 angedeutet ist.

Wie in Figur 1, 3 und 5 gezeigt ist, wird die Querwelle 20 vorzugsweise in zwei parallel zueinander angeordneten Halteblechen 26a, 26b gelagert, die gleichzeitig als Halteelemente dienen, über die das Gehäuse 6 an der Unterseite des Auslegers 4a oder des Querträgers 29 des Mastes 4 befestigt ist.

Die Lagerung der Querwelle erfolgt hierbei bevorzugt in Gleitlagern, wobei zwischen dem ersten und dem zweiten Hebelarm 22a, 22b und den Halteblechen 26a, 26b jeweils ein Fixierelement in Form einer Distanzhülse 28a, 28b angeordnet ist, welche eine axiale Verschiebung der Querwelle 20 in den Lagern relativ zum Gehäuse 6 verhindern. Hierdurch ergibt sich eine kostengünstige und zuverlässige Lagerung der Querwelle, die auch nach langen Jahren eine in diesem Falle erforderliche höchstmögliche Zuverlässigkeit bei der Betätigung der ersten und zweiten Schaltwelle 8a, 8b sicherstellt.

Der erste Schwenkhebel 10a und/oder der zweite Schwenkhebel 10b in verschiedenen Winkelpositionen auf der zugehörigen ersten Schaltwelle 8a und/oder zweiten Schaltwelle 8b befestigbar. Hierdurch ergibt sich der Vorteil, dass die Winkelausrichtungen der Schwenkhebel 10a, 10b gegenüber der Querwelle 20 flexibel und mit geringem Aufwand an unterschiedliche Aufhängepunkte des Gehäuses 6 sowie Konfigurationen der Gestänge 18a, 18b angepasst werden können.

Bei der bevorzugten Ausfuhrungsform der Erfindung sind der zweite Schwenkhebel 10b und der zweite Hebelarm 22b parallel zueinander ausgerichtet. Hierdurch wird der Vorteil erhalten, dass diese beide synchron mit der Querwelle 20 mitbewegt werden, was den Betätigungsweg zwischen dem Handhebel 19b und der Schaltwelle 8b vergleichmäßigt.

In Hinblick auf eine leichte Anpassbarkeit des Bewegungsweges der Handhebel 19a, 19b an den Bewegungsweg der Schaltwellen 8a, 8b stellt es einen weiteren Vorteil dar, wenn die Länge der Koppelstange 24 und/oder die Position der drehgelenkigen Verbindung zwischen der Koppelstange 24 und dem zweiten Hebelarm 22b und/oder der Koppelstange 24 und dem zweiten Schwenkhebel 10b verändert werden können. Hierzu kann die Koppelstange 24 als ein in unterschiedlichen Positionen (durch Bohrungen im Flachstahl) arretierbarer Flachstahl ausgeführt sein, der z.B. mit einem am Ende geformten Auge an einem nicht näher gezeigten Zapfen mit Gewindeabschnitt angreift, welcher z.B. durch die Bohrungen im Hebelarm 22b, bzw. im Schwenkhebel 10b hindurchgreift (nicht gezeigt) und z.B. in unterschiedlichen Positionen durch Bolzen befestigt werden kann.

Der elektrische Schalter 2 wird bevorzugt unter dem Ausleger 4a am Ausleger selbst oder an der Unterseite des Querträgers 29 unter dem Ausleger 4a befestigt, dass die erste Gehäuseseite 6a dem zentralen Mastkörper 4b zugewandt ist. Das erste und zweite Schubgestänge 18a, 18b zur Betätigung der ersten und zweiten Schaltwelle 8a, 8b erstreckt sich dabei bevorzugt in vertikaler Richtung in Richtung zum Boden hin entweder an der Außenseite des Mastkörpers 4b.

### Liste der Bezugszeichen

- 2: elektrischer Schalter
- 2a: erstes elektrisches Schaltelement
- 2b: zweites elektrisches Schaltelement
- 4: T-fömiger Mast
- 4a: Ausleger
- 4b: zentraler Mastkörper
- 6: Gehäuse
- 6a: erste Gehäuseseite
- 6b: zweite Gehäuseseite
- 8a: erste Schaltwelle
- 8b: zweite Schaltwelle
- 10a: erster Schwenkhebel
- 10b: zweiter Schwenkhebel
- 12: erster eingangsseitiger elektrischer Anschlusskontakt
- 14: zweiter elektrischer Anschlusskontakt für Mittenabgriff
- 16: dritter ausgangsseitiger elektrischer Anschlusskontakt
- 18a: erstes Schubgestänge
- 18b: zweites Schubgestänge
- 19a: erster Handhebel
- 19b: zweiter Handhebel
- 20: Querwelle
- 22a: erster Hebelarm
- 22b: zweiter Hebelarm
- 24: Koppelstange
- 26a, b: Haltebleche
- 28a, b: Distanzhülse
- 29: Querträger

## Patentansprüche

1. Elektrischer Schalter (2) zur Aufnahme an einem Ausleger (4a) oder Querträger (29), mit einem Gehäuse (6), in welchem erste elektrische Schaltelemente (2a) aufgenommen sind, die über eine an einer ersten Seite (6a) des Gehäuses (6) aus diesem herausgeführten ersten Schaltwelle (8a) betätigbar sind, sowie mit im Gehäuse (6) aufgenommenen zweiten elektrischen Schaltelementen (2b), die über eine, an einer der ersten Seite (6a) gegenüberliegenden zweiten Seite (6b) aus dem Gehäuse (6) herausgeführten zweiten Schaltwelle (8b) betätigbar sind, wobei die erste Schaltwelle (8a) über einen ersten, an dieser angeordneten Schwenkhebel (10a) aus einer ersten geöffneten Schaltstellung in eine zweite geschlossene Schaltstellung verdrehbar ist, in der die ersten elektrischen Schaltelemente (2a) eine elektrisch leitende Verbindung zwischen einem ersten eingangsseitigen elektrischen Anschlusskontakt (12) und einem zweiten elektrischen Anschlusskontakt (14) für den Mittenabgriff des Schalters (2) herstellen, und wobei an der zweiten Schaltwelle (8b) ein zweiter Schwenkhebel (10b) angeordnet ist, über welchen die zweite Schaltwelle (8b) aus einer ersten geöffneten Schaltstellung in eine zweite geschlossene Schaltstellung verschwenkbar ist, in der die zweiten elektrischen Schaltelemente (2b) eine elektrisch leitende Verbindung zwischen dem zweiten elektrischen Anschlusskontakt für den Mittenabgriff (14) und einem dritten ausgangsseitigen elektrischen Anschlusskontakt (16) des elektrischen Schalters (2) herstellen, und wobei der erste Schwenkhebel (10a) über ein erstes, mit diesem gelenkig gekoppeltes Schubgestänge (18a) aus der ersten in die zweite Schaltstellung verschwenkbar ist,
**dadurch gekennzeichnet,**
**dass** am Gehäuse (6) eine gegenüber diesem drehbar gelagerte Querwelle (20) aufgenommen ist, welche sich über die Breite des Gehäuses (6) hinweg von der ersten Seite (6a) aus zur zweiten Seite (6b) des Gehäuses (6) erstreckt,
**dass** an der Querwelle (20) auf der ersten Seite des Gehäuses (6a) ein erster Hebelarm (22a) drehfest aufgenommen ist, welcher über ein zweites, drehgelenkig mit diesem gekoppeltes Schubgestänge (18b) verschwenkbar ist, und dass an der Querwelle (20) auf der zweiten Seite (6b) des Gehäuses (6) ein zweiter Hebelarm (22b) drehfest an dieser aufgenommen ist, der über eine mechanische Koppelstange (24) drehgelenkig mit dem zweiten Schwenkhebel (10b) verbunden ist, um diesen durch eine lineare Bewegung des zweiten Schubgestänges (18b) zu verschwenken und dadurch die zweite Schaltwelle (2b) aus der ersten Schaltstellung in die zweite Schaltstellung zu verdrehen.

2. Elektrischer Schalter nach Anspruch 1,
**dadurch gekennzeichnet,**
**dass** die Querwelle (20) in zwei beabstandet zueinander angeordneten Halteblechen (26a, 26b) drehbar gelagert ist, die auf der dem zweiten elektrischen
Anschlusskontakt (14) für den Mittenabgriff gegenüberliegenden Seite des Gehäuses (6) angeordnet sind.

3. Elektrischer Schalter nach Anspruch 2, **dadurch gekennzeichnet,**
**dass** die Querwelle (20) in den Halteblechen (26a, 26b) in Gleitlagern gelagert ist.

4. Elektrischer Schalter nach Anspruch 2 oder 3, **dadurch gekennzeichnet,**
**dass** die Querwelle (20) in axialer Richtung durch wenigstens ein Fixierelement (28a, 28b) gegen eine axiale Verschiebung relativ zum Gehäuse (6) fixiert ist.

5. Elektrischer Schalter nach einem der vorhergehenden Ansprüche, **dadurch gekennzeichnet,**
**dass** der zweite Schwenkhebel (10b) und der zweite Hebelarm (22b) im Wesentlichen parallel zueinander ausgerichtet sind.

6. Elektrischer Schalter nach einem der vorhergehenden Ansprüche, **dadurch gekennzeichnet,**
**dass** die Länge der Koppelstange (24) und/oder die Position der drehgelenkigen Verbindung zwischen der Koppelstange (24) und dem zweiten Hebelarm (22b) und/oder der Koppelstange (24) und dem zweiten Schwenkhebel (10b) veränderbar ist.

7. T-förmiger Mast, insbesondere Gittermast (4), der einen Ausleger (4a) besitzt
**dadurch gekennzeichnet,**
**dass** am Ausleger (4a) oder am Querträger (29) ein elektrischer Schalter (2) nach einem der vorhergehenden Ansprüche angeordnet ist.

8. T-förmiger Mast nach Anspruch 7, **dadurch gekennzeichnet,**
**dass** der elektrische Schalter (2) an der Unterseite des Auslegers (4a) oder des Querträgers (29) an diesem in der Weise befestigt ist, dass die erste Gehäuseseite (6a) dem zentralen Mastkörper (4b) zugewandt ist, und dass das erste und zweite Schubgestänge (18a, 18b) zur Betätigung der ersten und zweiten Schaltwelle (8a, 8b) sich in vertikaler Richtung erstreckend zwischen der ersten Gehäuseseite (6a) und dem Mastkörper (4b) angeordnet sind.

9. T-förmiger Mast nach Anspruch 7 oder 8, **dadurch gekennzeichnet,**
**dass** der Mast (4) ein Gittermast ist.

## Claims

1. Electric switch (2) for inclusion on a jig (4a) or cross member (29), with a housing (6), into which first electric switching elements (2a) are incorporated, which can be activated via a first switching shaft (8a) guided out of the housing (6) on a first side (6a) of the same, as well as second electric switching elements (2b) incorporated into the housing (6), which can be activated via a second switching shaft (8b) guided out of the housing (6) on a second side (6b) lying opposite the first side (6a), wherein the first switching shaft (8a) can be rotated by means of a first pivot lever (10a) arranged on the same from a first open switching position to a second closed switching position, in which the first electric switching elements (2a) produce an electrically conductive connection between a first input-side electric connection contact (12) and a second electric connection contact (14) for the central tapping of the switch (2), and wherein a second pivot lever (10b) is arranged on the second switching shaft (8b), with which the second switching shaft (8b) can be pivoted from a first open switching position to a second closed switching position, in which the second electric switching elements (2b) produce an electrically conductive connection between the second electric connection contact for the central tap (14) and a third output-side electric connection contact (16) of the electric switch (2), and wherein the first pivot lever (10a) can be pivoted from the first into the second switching position by means of a first sliding rod assembly (18a) hinged to the same,
**characterised in that**
a cross member (20) mounted on the housing (6) to rotate in relation to the same is incorporated, which extends across the width of the housing (6) from the first side (6a) to the second side (6b) of the housing (6),
a first lever arm (22a) is incorporated on the cross member (20) on the first side of the housing (6a) in a torque-proof way, which can be pivoted by means of a second sliding rod assembly (18b) hinged to the same, and **in that** a second lever arm (22b) is incorporated into the same on the cross member (20) on the second side (6b) of the housing (6) in a torque-proof way, which is hinged to the second pivot lever (10b) via a mechanical coupling rod (24) in order to pivot the same by means of a linear movement of the second sliding rod assembly (18b) and to rotate the second switching shaft (2b) from the first switching position to the second switching position in this way.

2. Electric switch according to claim 1,
**characterised in that**
the cross member (20) is rotatably mounted in two metal holding sheets (26a, 26b) arranged at a distance from each other, which are arranged on the side of the housing (6) opposite second electric connection contact (14) for the central tap.

3. Electric switch according to claim 2,
**characterised in that**
the cross member (20) is mounted inside slide bearings in the metal holding sheets (26a, 26b).

4. Electric switch according to claim 2 or 3,
**characterised in that**
the cross member (20) is fixed against an axial displacement relative to the housing (6) in an axial direction by means of at least one fixing element (28a, 28b).

5. Electric switch according to one of the preceding claims,
**characterised in that**
the second pivot lever (10b) and the second lever arm (22b) are aligned substantially parallel to each other .

6. Electric switch according to one of the preceding claims,
**characterised in that**
the length of the coupling rod (24) and/or the position of the hinged connection between the coupling rod (24) and the second lever arm (22b) and/or the coupling rod (24) and the second pivot lever (10b) is changeable.

7. T-shaped mast, in particular a lattice mast (4), including a jig (4a)
**characterised in that**
an electric switch (2) according to one of the preceding claims is arranged on the jig (4a) or on the cross member (29).

8. T-shaped mast according to claim 7,
**characterised in that**
the electric switch (2) is fitted on the underside of the jig (4a) or that of the cross member (29) in the way that the first housing side (6a) faces the central mast body (4b), and **in that** the first and second sliding rod assembly (18a, 18b) for activating the first and second switching shaft (8a, 8b) extends in a vertical direction between the first housing side (6a) and the mast body (4b).

9. T-shaped mast according to claim 7 or 8,
**characterised in that**
the mast (4) is a lattice mast.

## Revendications

1. Interrupteur électrique (2) destiné à être reçu contre une potence (4a) ou un support transversal (29), comprenant un logement (6) dans lequel des premiers éléments de commutation (2a) électriques sont reçus, qui peuvent être actionnés par un premier arbre de commande (8a) dirigé contre un premier côté (6a) du logement (6) en étant sorti de celui-ci, ainsi que des deuxièmes éléments de commutation (2b) électriques reçus dans le logement (6) qui peuvent être actionnés par un deuxième arbre de commande (8b) dirigé hors du logement (6) contre un deuxième côté (6b) faisant face au premier côté (6a), dans lequel le premier arbre de commande (8a) peut être tourné, par le biais d'un premier levier pivotant (10a) disposé contre celui-ci, d'une première position de commutation ouverte à une deuxième position de commutation fermée, dans laquelle les premiers éléments de commutation (2a) électriques créent une liaison conductrice d'électricité entre un premier contact de raccordement (12) électrique côté entrée et un deuxième contact de raccordement (14) électrique pour la prise centrale de l'interrupteur (2), et dans lequel un deuxième levier pivotant (10b) est disposé contre le deuxième arbre de commande (8b), par le biais duquel le deuxième arbre de commande (8b) peut être pivoté d'une première position de commutation ouverte à une deuxième position de commutation fermée dans laquelle les deuxièmes éléments de commutation (2b) électriques créent une liaison conductrice d'électricité entre le deuxième contact de raccordement électrique pour la prise centrale (14) et un troisième contact de raccordement (16) électrique côté sortie de l'interrupteur électrique (2), et dans lequel le premier levier pivotant (10a) peut être pivoté de la première à la deuxième position de commutation par le biais d'une première tringlerie de poussée (18a) couplée en articulation avec celui-ci,
**caractérisé en ce**
**qu'**un arbre transversal (20) positionné en pouvant tourner par rapport au logement (6) est reçu contre celui-ci, lequel s'étend par-dessus la largeur du logement (6), du premier côté (6a) vers le deuxième côté (6b) du logement (6), qu'un premier bras de levier (22a) est reçu fixe en rotation contre l'arbre transversal (20) contre le premier côté du logement (6a), lequel peut pivoter par une deuxième tringlerie de poussée (18b) couplée en articulation rotative avec celui-ci, et que contre l'arbre transversal (20), un deuxième bras de levier (22b) est reçu fixe en rotation contre celui-ci sur le deuxième côté (6b) du logement (6), lequel est relié en articulation rotative avec le deuxième levier pivotant (10b) par une barre de couplage mécanique (24), pour faire pivoter celui-ci par un mouvement linéaire de la deuxième tringlerie de poussée (18b) et faire tourner ainsi le deuxième arbre de commande (2b) de la première position de commutation à la deuxième position de commutation.

2. Interrupteur électrique selon la revendication 1,
**caractérisé en ce que**
l'arbre transversal (20) est positionné rotatif dans deux tôles de retenue (26a, 26b) disposées à distance l'une de l'autre qui sont disposées sur le côté du logement (6) faisant face au deuxième contact de raccordement (14) électrique pour la prise centrale.

3. Interrupteur électrique selon la revendication 2,
**caractérisé en ce que**
l'arbre transversal (20) est disposé dans des paliers lisses dans les tôles de retenue (26a, 26b).

4. Interrupteur électrique selon la revendication 2 ou 3,
**caractérisé en ce que**
l'arbre transversal (20) est fixé dans le sens axial par au moins un élément de fixation (28a, 28b) contre un déplacement axial par rapport au logement (6).

5. Interrupteur électrique selon l'une des revendications précédentes,
**caractérisé en ce que**
le deuxième levier pivotant (10) et le deuxième arbre de levier (22b) sont alignés essentiellement parallèlement l'un à l'autre.

6. Interrupteur électrique selon l'une des revendications précédentes,
**caractérisé en ce que**
la longueur de la barre de couplage (24) et/ou la position de la liaison articulée en rotation entre la barre de couplage (24) et le deuxième bras de levier (22b) et/ou la barre de couplage (24) et le deuxième levier pivotant (10b) est modifiable.

7. Mât en T, en particulier pylône (4) qui possède une potence (4a),
**caractérisé en ce qu'**un interrupteur électrique (2) selon l'une des revendications précédentes est disposé contre la potence (4a) ou contre le support transversal (29).

8. Mât en T selon la revendication 7,
**caractérisé en ce que** le contacteur électrique (2) contre la sous-face de la potence (4a) ou du support transversal (29) est fixé de telle façon à celui-ci/celle-ci que le premier côté de logement (6a) est tourné vers le corps de mât (4b) central et que les première et deuxième tringleries de poussée (18a, 18b) pour actionner les premier et deuxième arbres de commande (8a, 8b) sont disposées en s'étirant dans le sens axial entre le premier côté de logement (6a) et le corps de mât (4b).

9. Mât en T selon la revendication 7 ou 8,
**caractérisé en ce que**
le mât (4) est un pylône.
